# EUROPÄISCHE PATENTSCHRIFT

(11) **EP 0 815 957 B1**
(45) Veröffentlichungstag und Bekanntmachung des Hinweises auf die Patenterteilung: **07.04.1999**
(21) Anmeldenummer: 97108472.8
(22) Anmeldetag: 26.05.1997
(51) Int. Cl.: B07B 1/20

(54) **Siebmaschine zum Sieben von Pulvermaterial**
Sieving device for sieving powdery material
Appareil de tamisage pour le tamisage des matières pulvérulentes

(30) Priorität: 25.06.1996 DE 29611141 U
(43) Veröffentlichungstag der Anmeldung: 07.01.1998
(73) Patentinhaber: Schinke, Rudolf, 86470 Thannhausen (DE)
(72) Erfinder: Schinke, Rudolf, 86470 Thannhausen (DE)
(74) Vertreter: Prüfer, Lutz H., Dipl.-Phys.

(56) Entgegenhaltungen:
- EP-A- 0 353 126
- DE-U- 9 211 176
- FR-A- 2 653 042
- US-A- 2 101 722
- PATENT ABSTRACTS OF JAPAN vol. 016, no. 261 (C-0950), 12.Juni 1992 & JP 04 061971 A (TAABO KOUGIYOU KK), 27.Februar 1992,

## Beschreibung

Die Erfindung betrifft eine Siebmaschine gemäß dem Oberbegriff des Patentanspruchs 1 (siehe z.B. DE-U-92 11 176).

Hierbei wird üblicherweise ein rohrförmiges Sieb verwendet, durch das das Pulvermaterial mittels einer Schnecke oder einer schnell rotierenden Zentrifuge gefördert und dabei aufgrund der Zentrifugalkraft von innen gegen die Siebfläche gedrückt wird. In der Praxis wird dabei das Problem beobachtet, daß möglicherweise aufgrund der Reibung der Pulverteilchen am Sieb und der dabei entstehenden Aufladung der Teilchen eine Haftung dieser Pulverteilchen am Sieb auftritt, die einen Durchgang durch die Sieböffnungen auch dann erschwert oder verhindert, wenn die Sieböffnungen ausreichend dimensioniert sind. Dadurch wird eine genau Klassierung bzw. Siebung nicht möglich. Mit solchen Vorrichtungen können deshalb feine Pulver mit Korngrößen von maximal 250µm nicht erfolgreich klassiert werden. Es müssen dort andere Verfahren wie das Windsichten verwendet werden.

Aufgabe der Erfindung ist es, eine Siebmaschine der eingangs beschriebenen Art zu schaffen, bei der dieses Problem nicht auftritt.

Die Aufgabe wird durch eine in Patentanspruch 1 gekennzeichnete Siebmaschine gelöst.

In einer besonderen Ausführungsform ist als Fördervorrichtung der Siebmaschine eine Bürste mit Borsten aus Roßhaar vorgesehen. In einer weiteren besonderen Ausführungsform weist die Seele der Bürste Drähte oder Blechstreifen auf. Die Merkmale beider Ausführungsformen tragen dazu bei, daß die statische Aufladung des Pulvermaterials abgeleitet wird. Diese und andere Weiterbildungen der Erfindung sind in den Unteransprüchen dargestellt.

Im weiteren wird die Erfindung anhand von Ausführungsbeispielen unter Bezugnahme auf die Figuren beschrieben.

Die Figuren zeigen:
Fig. 1 eine Schnittdarstellung einer ersten Ausführungsform;
Fig. 2 eine Schnittdarstellung einer zweiten Ausführungsform;
Fig. 3 eine Seitenansicht einer verwendeten Schnecke;
Fig. 4 eine Stirnansicht der in Fig. 3 gezeigten Schnecke;
Fig. 5 eine Seitenansicht der verwendeten Bürste;
Fig. 6 einen Schnitt durch die Bürste;
Fig. 7 eine Seitenansicht einer Siebpatrone; und
Fig. 8 eine schematische Seitenansicht einer dritten Ausführungsform der siebmaschine.

Die in Fig. 1 gezeigte Siebmaschine weist ein Gehäuse 1 auf. Dieses besitzt einen zylinderförmig ausgebildeten ersten Abschnitt 2 mit einem in Arbeitsstellung oben liegenden Eingang 3. An den ersten Abschnitt schließt sich ein zweiter Abschnitt 4 des Gehäuses an, der auf seiner in Arbeitsstellung unten liegenden Seite einen trogförmig ausgebildeten Abschnitt 5 aufweist, welcher an seiner in Arbeiststellung gesehen tiefsten Stellung eine Austrittsöffnung 6 aufweist.

In dem zweiten Abschnitt ist koaxial zu dem zylinderförmigen ersten Abschnitt 2 ein zylinderförmig ausgebildetes Sieb 7 angeordnet. Dieses Sieb ist als eine an ihren beiden Enden offene Siebpatrone ausgebildet. Der zweite Abschnitt 4 des Gehäuses weist an seiner Stirnseite 9 eine entsprechende zylindrische Öffnung zum Einschieben bzw. Herausnehmen der Siebpatrone auf. Die Siebpatrone selbst weist an ihren beiden Enden Halteelemente 10, 11 auf, mit denen mit geeigneten Schrauben eine feste Verbindung mit dem zweiten Abschnitt 4 des Gehäuses gebildet wird.

Das Sieb 7 ist vorzugsweise aus einem Edelstahlblech mit Sieböffnungen geeigneter Größe, insbesondere 100 - 200µm und vorzugsweise 150µm gebildet. Hat das Sieb wegen der geringen Blechstärke keine ausreichende Formstabilität, dann sind an den beiden Enden des zylinderförmigen Siebes Halterungen vorgesehen zur Aufnahme von Spannstäben.

Wie aus Fig. 1 ersichtlich ist, ist im Inneren des Siebes 7 und koaxial zu diesem eine schraubenförmig gewickelte Bürste 12 vorgesehen. Das eine Ende der Bürstenseele ist über eine Kupplung 13 mit einem Antriebsmotor 14 verbunden.

Die Bürste 12 enthält eine Seele in Form von zwei verdrillten Drähten, zwischen denen sich im wesentlichen radial erstrekkende Borsten derart gehalten sind, daß die schraubenförmigen Wicklungen um die Seele mit zwischen den Wicklungen gebildeten freien schraubenförmigen Zwischenräumen bilden. Die Länge der Borsten ist so gewählt, daß der Außendurchmesser der von der Seele und den Borsten gebildeten Bürste etwas größer ist als der Innendurchmesser des Siebes. Eine Lagerung der Seele insbesondere an ihrem der Kupplung 13 abgewandten freien Ende ist nicht erforderlich, da die Bürste über die im Sieb anliegenden Borsten zentriert wird.

Die Borsten bestehen jeweils etwa zu 50% aus Nylon bzw. Roßhaar. Es können auch andere geeignete Borstenmaterialien verwendet werden. Vorteilhaft ist die Verwendung zumindest eines Teiles von Roßhaar, da dieses Material die statische Aufladung des Pulvermateriales wegnimmt.

Die Steigung der Wicklung der Borsten kann durch die Wahl der Anzahl, Größe und Form der verdrillten Drähte geeignet gewählt werden.

Im Betrieb wird die Bürste 12 über den Antriebsmotor 14 so in Rotation versetzt, daß die Bürste von der Eingangsseite zur Ausgangsseite hin fördert. Ein über den Eingang 3 zugeführtes Pulvermaterial wird dann von der Eingangsseite zu dem Ausgang 8 hin durch das Sieb gefördert. Die Borsten übernehmen die zusätzliche Aufgabe, mit ihren an der Siebinnenfläche anliegenden und dort wegen ihrer erhöhten Länge anschmiegenden Enden das Material durch die Sieböffnungen zu drücken. Damit ist zur Siebung keine Zentrifugalkraft erforderlich, so daß die Bürste mit relativ geringer Geschwindigkeit rotieren kann. Die Anteile größerer Korngröße werden am freien Ende 8 des zylindrischen Siebes ausgestoßen.

Die Figuren 2 bis 7 zeigen eine zweite Ausführungsform und Details derselben. Alle diejenigen Merkmale, die mit der ersten Ausführungsform übereinstimmen, sind mit den gleichen Bezugszeichen versehen.

Die Seele 15 der Bürste ist, wie am besten aus Fig. 6 ersichtlich ist, aus zwei schraubenförmig gewundenen Blechstreifen 16, 17 gebildet, zwischen denen die sich in radialer Richtung erstreckenden Borsten 18 gehalten sind. An dem kupplungsseitigen Ende weist die Seele ein am besten in Fig. 5 ersichtliches flaches Kupplungsstuck 19 zum Ineingriffbringen mit der Kupplung 13 auf.

Die Siebpatrone ist lediglich an ihrem dem Eingang abgewandten ausgangsseitigen Ende mit Halteelementen 10 zum drehfesten Verbinden mit dem Gehäuse versehen. In der Ausführungsform sind an den beiden Stirnseiten der Patrone abgestützte Spannstäbe 20 gezeigt. Die Patrone ist, wie am besten aus Fig. 2 ersichtlich ist, lediglich an dem ausgangsseitigen Ende mit dem Halteelement 10 befestigt und ragt ansonsten frei in das Gehäuse hinein. Eine Halterung und Ausrichtung erfolgt durch die am entgegengesetzten Ende der Kupplung festgemachte Bürste 12.

Anders als bei der ersten Ausführungsform ist in dem ersten Abschnitt des Gehäuses unterhalb des Einganges 3 eine Förderschnecke 21 vorgesehen, die hohl ausgebildet ist und die von dem kupplungsseitigen Ende der Bürste her auf diese aufgesteckt ist, wie dies am besten aus Fig. 2 ersichtlich ist. Die Förderschnecke 21 weist auf ihrem der Kupplung zugewandten Ende einen in Fig. 4 gezeigten geschlossenen Boden 22 auf, der in seiner Mitte eine Öffnung 23 besitzt, die in Form und Abmessungen den Außenabmessungen der Seele entspricht. Auf diese Weise wird die Förderschnecke auf die Seele aufgesteckt und an diesem Ende von der Seele getragen und mit dieser zusammen angetrieben.

Im Betrieb wird das durch den Eingang zugeführte Pulver zunächst durch die Förderschnecke 21 bis zu dem Siebabschnitt gefördert und dann in der gleichen Weise wie bei der ersten Ausführungsform gesiebt.

Die in Fig. 8 gezeigte Ausführungsform unterscheidet sich von der in Fig. 2 gezeigten Ausführungsform dadurch, daß das Sieb 3 in axialer Richtung gesehen aufeinanderfolgende Abschnitte 24, 25, 26 aufweist, die jeweils unterschiedliche und zwar vom Eingang zum Ausgang hin gesehen zunehmende Lochgrößen aufweisen. Jedem der Abschnitte ist ein eigener trogförmiger Abschnitt 5, 27, 28 mit zugehörigen Austrittsöffnungen 6, 29, 30 zugeordnet. Ansonsten weist die Ausführungsform die gleichen Merkmale auf wie die anhand von Fig. 2 erläuterte Ausführungsform.

## Patentansprüche

1. Siebmaschine zum Sieben von Pulvermaterial, mit einem Sieb (7), und einer Fördervorrichtung zum Fördern des Materials über das Sieb (7), die eine im wesentlichen parallel zur Siebfläche angeordnete schraubenförmig gewickelte Bürste (12) und einen mit der Bürste gekoppelten Antrieb (13, 14) zum Drehen der Bürste (12) aufweist, dadurch gekennzeichnet, daß die Siebmaschine ein Gehäuse (1) aufweist, wobei das Sieb in dem Gehäuse (1) angeordnet ist, und die Länge der Borsten (18) so gewählt ist, daß der Durchmesser der Bürste (12) größer ist als der Innendurchmesser des Siebes (7).

2. Siebmaschine nach Anspruch 1, dadurch gekennzeichnet, daß das Sieb (7) als sich im wesentlichen horizontal erstreckender Siebzylinder ausgebildet ist.

3. Siebmaschine nach Anspruch 1 oder 2, dadurch gekennzeichnet, daß das Sieb (7) als in dem Gehäuse (1) auswechselbar befestigte Siebpatrone ausgebildet ist.

4. Siebmaschine nach einem der Ansprüche 1 bis 3, dadurch gekennzeichnet, daß das Gehäuse (1) einen einen Eingang (3) aufweisenden ersten Abschnitt (2) und einen einen Ausgang (6) aufweisenden zweiten Abschnitt (4) aufweist.

5. Siebmaschine nach einem der Ansprüche 1 bis 4, dadurch gekennzeichnet, daß in dem ersten Abschnitt (2) eine Förderschnecke vorgesehen ist.

6. Siebmaschine nach einem der Ansprüche 2 bis 5, dadurch gekennzeichnet, daß die Borsten (18) zumindest teilweise aus Roßhaar bestehen.

7. Siebmaschine nach einem der Ansprüche 1 bis 6, dadurch gekennzeichnet, daß die Sieböffnungen einen Durchmesser von 100-200µm, vorzugsweise 150µm aufweisen.

8. Siebmaschine nach einem der Ansprüche 1 bis 7, dadurch gekennzeichnet, daß das Sieb (7) einen ersten Abschnitt (24) einer ersten Maschenweite und daran anschließend einen zweiten Abschnitt (25) einer zweiten Maschenweite und das Gehäuse (1) einen dem ersten Abschnitt (24) zugeordneten ersten Ausgang (6) und einen dem zweiten Abschnitt (25) zugeordneten zweiten Ausgang (29) aufweisen.

9. Siebmaschine nach einem der Ansprüche 1 bis 8, dadurch gekennzeichnet, daß die Seele (15) der Bürste (12) eine Mehrzahl verdrillter Drähte oder schraubenförmig gewundener Blechstreifen (16, 17) aufweist.

## Claims

1. Screening machine for screening powdery material, having a screen (7) and a delivery device, which is intended for delivering the material over the screen (7) and has a helically wound brush (12) arranged essentially parallel to the screen surface, and having a drive (13, 14,) which is coupled to the brush, to rotate the brush (12), characterized in that the screening machine has a housing (1), the screen being arranged in the housing (1), and the length of the bristles (18) being selected such that the diameter of the brush (12) is greater than the internal diameter of the screen (7).

2. Screening machine according to Claim 1, characterized in that the screen (7) is designed as an essentially horizontally extending screen cylinder.

3. Screening machine according to Claim 1 or 2, characterized in that the screen (7) is designed as a screen cartridge that is interchangeably fastened in the housing (1).

4. Screening machine according to one of Claims 1 to 3, characterized in that the housing (1) has a first section (2) having an inlet (3), and a second section (4) having an outlet (6).

5. Screening machine according to one of Claims 1 to 4, characterized in that a screw conveyor is arranged in the first section (2).

6. Screening machine according to one of Claims 2 to 5, characterized in that the bristles (18) consist, at least partly, of horsehair.

7. Screening machine according to one of Claims 1 to 6, characterized in that the screen openings have a diameter of 100-200µm, preferably 150µm.

8. Screening machine according to one of Claims 1 to 7, characterized in that the screen (7) has a first section (24) of a first mesh size and, adjacent thereto, a second section (25) of a second mesh size, and the housing (1) has a first outlet (6) assigned to the first section (24) and a second outlet (29) assigned to the second section (25).

9. Screening machine according to one of Claims 1 to 8, characterized in that the core (15) of the brush (12) has a plurality of twisted wires or helically wound sheet-metal strips (16, 17).

## Revendications

1. Machine à tamiser destinée à tamiser des matières pulvérulentes, avec un tamis (7) et un mécanisme de transport destiné à amener la matière sur le tamis (7), lequel comprend une brosse (12) enroulée en spirale parallèlement à la surface du tamis et un entraînement (13, 14) couplé à la brosse en vue de la rotation de la brosse (12), caractérisée en ce que la machine à taminer présente un boîtier (1), le tamis étant disposé dans le boîtier (1), et la longueur des poils de brosse (18) est choisie de telle sorte que le diamètre de la brosse (12) soit plus grand que le diamètre intérieur du tamis (7).

2. Machine à tamiser selon la revendication 1, caractérisée en ce que le tamis (7) est conçu comme un cylindre de tamisage sensiblement horizontal.

3. Machine à tamiser selon la revendication 1 ou 2, caractérisée en ce que le tamis (7) est conçu comme une cartouche de tamisage interchangeable pouvant être fixée dans le boîtier (1).

4. Machine à tamiser selon l'une ou l'ensemble des revendications 1 à 3, caractérisée en ce que le boîtier (1) présente une première section (2) présentant une entrée (3) et une deuxième section (4) présentant une sortie (6).

5. Machine à tamiser selon l'une ou l'ensemble des revendications 1 à 4, caractérisée en ce qu'une vis sans fin est prévue dans la première section (2).

6. Machine à tamiser selon l'une ou l'ensemble des revendications 2 à 5, caractérisée en ce que les poils de brosse (18) sont au moins en partie composés de crins de cheval.

7. Machine à tamiser selon l'une ou l'ensemble des revendications 1 à 6, caractérisée en ce que les ouvertures de tamisage présentent un diamètre de 100 à 200 µm, de préférence 150 µm.

8. Machine à tamiser selon l'une ou l'ensemble des revendications 1 à 7, caractérisée en ce que le tamis (7) présente une première section (24) avec une première taille de maillage suivie d'une deuxième section (25) ayant une deuxième taille de maillage et le boîtier (1) présente une première sortie (6) associée à la première section (24) et une deuxième sortie (29) associée à la deuxième section (25).

9. Machine à tamiser selon l'une ou l'ensemble des revendications 1 à 8, caractérisée en ce que l'âme (15) de la brosse (12) présente une pluralité de fils métalliques torsadés ou de bandes de tôle (16, 17) enroulées en spirale.
